# EUROPÄISCHE PATENTSCHRIFT

(11) **EP 2 030 695 B1**
(45) Veröffentlichungstag und Bekanntmachung des Hinweises auf die Patenterteilung: **14.12.2011**
(21) Anmeldenummer: 08163137.6
(22) Anmeldetag: 28.08.2008
(51) Int. Cl.: B05B 1/18

(54) **Handbrause**
Hand shower
Mitigeur

(30) Priorität: 31.08.2007 DE 102007041398
(43) Veröffentlichungstag der Anmeldung: 04.03.2009
(73) Patentinhaber: Kludi GmbH & Co. KG, 58706 Menden (DE)
(72) Erfinder: Wiesendahl, Guido, 58099, Hagen (DE); Katzer, Dieter, 49401, Damme (DE)
(74) Vertreter: Tarvenkorn, Oliver

(56) Entgegenhaltungen:
- WO-A-2006/093954
- DE-A1-102006 021 701

## Beschreibung

Die Erfindung betrifft eine Handbrause mit einem Außengehäuse und einer Wasserzuleitung.

Moderne Handbrausen bestehen meistens aus einem Kunststoffkörper, der einen Stielbereich und einen Wasserauslassbereich umfasst in dem Körper sind zugleich auch die Wasser führenden Bereiche ausgebildet DE 10 2006 021701 zeigt eine gattungsgemäße handbrause. Der Kunststoffkörper ist also innen überwiegend hohl und speichert entsprechend ein relativ großes Wasservolumen. Wird die Wasserzufuhr abgestellt, so kann diese Wassermenge noch über einen längeren Zeitraum nachtropfen, während sich der Benutzer beispielsweise schon unter der Handbrause stehend abtrocknet.

Ein weiteres Problem des großen Totwasservolumens, das auch nach dem Austropfen in dem Brausekopf verbleiben kann, ist eine mögliche Keimbelastung, beispielsweise mit Legionellen. Dies stellt insbesondere dann ein Problem dar, wenn die Handbrause nicht regelmäßig benutzt wird, beispielsweise in Duschräumen von Sportanlagen, Ferienwohnungen oder dergleichen.

Aufgabe der Erfindung ist es somit, dass nach Abstellen der Wasserzufuhr verbleibende Totwasservolumen zu reduzieren.

Diese Aufgabe wird durch eine Handbrause mit den Merkmalen des Anspruchs 1 gelöst.

Dadurch, dass ein lasergeschweißter Einsatzkörper vorgesehen ist, kann das Volumen des Hohlraumes im Auslassbereich gegenüber herkömmlichen Handbrausen stark reduziert werden. Durch die Verbindung zweier sehr flacher Hälften mittels Laserstrahlschweißen wird ein weitgehend verzugsfreier und sehr maßhaltiger Einsatzkörper erhalten. Die Gestaltung des Gehäusekörpers der Handbrause kann unabhängig von den Erfordernissen der Wasserleitung vorgenommen werden. Ein Verhältnis von seitlicher Erstreckung zu Höhe von 6:1 bis 10:1 wird so erreicht, welches bei den in Trinkwasserleitungen üblichen Druckverhältnissen zu hohen Strömungsgeschwindigkeiten führt.

Aus Designgründen kann beispielsweise der Kopfbereich, der den Einsatzkörper enthält, ebenfalls sehr flach ausgebildet werden. Durch die sehr flache Ausbildung der wasserführenden Wege im Einsatzkörper ergibt sich als weiterer Vorteil, dass der Strömungswiderstand steigt und damit der Wasserdurchfluss reduziert ist. Auf zusätzliche Einrichtungen zur Einsparung von Trinkwasser im Bereich der Armatur oder des Brauseschlauchs kann somit verzichtet werden. Durch die Erhöhung des Strömungswiderstandes wird zudem die Strömungsgeschwindigkeit im Bereich des Einsatzkörpers erhöht, sodass diejenige Wassermenge, die im Moment des Abstellens der Wasserzufuhr im Einsatzkörper ist, eine höhere Bewegungsenergie hat als bei herkömmlichen Handbrausen. Wird die Wasserzufuhr abgestellt und sinkt der Druck in der Handbrause ab, so führt die höhere Bewegungsenergie der Wasserportionen dazu, dass sie den Einsatzkörper größtenteils noch verlässt. Es verbleibt somit nur eine geringe Teilmenge in dem ohnehin reduzierten Hohlraum des Einsatzkörpers. Gegenüber herkömmlichen Konstruktionen von Handbrausen kann somit das Totwasservolumen auf ein Zehntel oder noch weniger begrenzt werden, wenn man gleiche Außenabmaße, die sich aus Handhabungs- oder ästhetischen Gestaltungsgründen ergeben, voraussetzt.

Vorteilhaft ist weiterhin, dass an der oberen Hälfte des Einsatzkörpers ein Zulaufkanal als Hutze ausgebildet ist, in die ein Wasseranschluss einsteckbar ist.

Die Wasserführung kann somit vom Konus am Ende des Stielbereich bis in den Kopfbereichs über einen Schlauch geführt werden. Endseitig besitzt der Schlauch ein Adapterelement, das rastbar mit der Hutze zu verbinden ist, um eine flüssigkeitsdichte Verbindung herzustellen.

Weiterhin kann vorgesehen sein, den Stiel innerhalb des Kopfbereiches vorspringen zu lassen, wobei der Vorsprung kompatibel zur Hutze des Einsatzkörpers ausgebildet ist. Der Einsatzköper braucht dann lediglich auf den Vorsprung im Brausenkörper aufgeschoben zu werden, um die Montage der Handbrause abzuschließen.

Besonders vorteilhaft ist es, innerhalb des Einsatzkörpers mehrere konzentrische Ringkanäle auszubilden, sei es um diesen unterschiedlichen Funktionen zuzuordnen oder auch nur durch nochmalige Reduzierung des Strömungsquerschnitts die Strömungsgeschwindigkeit zu erhöhen, wie vorstehend geschildert.

Vorzugsweise ist die untere Hälfte des Einsatzkörpers, welche mit den Auslassöffnungen versehen ist und sich bei der fertigen Handbrause an deren Unterseite befindet, aus einem eingefärbten Kunststoff gebildet, der für Laserstrahllicht mit einer bestimmten Wellenlänge absorbierend ist. Die obere Hälfte des Einsatzkörpers ist dann entsprechend transluzent und lässt einen Großteil der durchstrahlenden Laserenergie passieren, ohne die obere Kunststoffhälfte bis über die Erweichungstemperatur zu erwärmen.

Vorteilhaft ist es weiterhin, einen Flansch im Bereich der Trennebene auszubilden, der besonders leicht bestrahlt werden kann, um das Verschweißen zu bewirken.

Der Flansch kann nach außen gerichtet sein, sodass er zugleich als Vorsprung zur formschlüssigen Festlegung des Einsatzkörpers im Brausenköper nutzbar ist. Es ist aber auch möglich, den Flansch nach innen in den Hohlraum des Körpers zu kehren. Ein eingesetzter Laserstrahl muss dann lediglich den oberen Flächenbereich der oberen Hälfte bestrahlen, um auf den Flansch zu treffen. Letztere Form ist dann vorteilhaft, wenn der Einsatzkörper randseitig nicht vom Gehäuse der Handbrause umfasst ist.

Die Erfindung wird nachfolgend anhand eines Ausführungsbeispiels mit Bezug auf die Zeichnung näher erläutert.
- Fig. 1: zeigt eine Handbrause in perspektivischer Dar- stellung und
- Fig. 2: zeigt einen Einsatzkörper für eine Handbrause in perspektivischer Darstellung.

Figur 1 zeigt eine Handbrause 10 mit einem Stiel 12, in den eine Wasserzuleitung 11 hinein führt. Ein mit dem Stiel 12 verbundener Kopfbereich ist durch ein Außengehäuse 13 gebildet. Davon umfasst ist ein Einsatzkörper 20, dessen äußere Fläche mit vielen kleinen Wasseraustrittsöffnungen 21 versehen ist.

Figur 2 zeigt den Einsatzkörper 20. Zugeführt wird Wasser an einem Zulaufkanal 26, der sich in einem ringkanalartigen Dom 24 verzweigt. Auch der Zulaufkanal 26 ist flach, um im Sinne der Erfindung hohe Strömungsgeschwindigkeiten zu bewirken.

Der Einsatzkörper 20 umfasst eine flache Oberschale 22 und eine ebenso flache Unterschale 25. Diese liegen mit ihren Rändern aufeinander. Im dargestellten Ausführungsbeispiel ist die Oberschale 22 lichtdurchlässig und mit einem Flansch 23 ausgebildet, so dass ein Laserstrahl hindurch strahlen kann, wie durch den Pfeil rechts angedeutet. Unterhalb des Flansches 23 befindet sich die Wandung der Unterschale, welche laserlichtabsorbierend ist, so dass sie partiell aufschmilzt und mit dem Flansch 23 verbunden wird.

## Patentansprüche

1. Handbrause (10) mit einem Außengehäuse (13) und einer Wasserzuleitung, bei der in dem Außengehäuse (13) ein wenigstens zweischaliger Einsatzkörper (20) angeordnet ist, der mit der Wasserzuleitung verbunden ist und der eine Vielzahl von Wasseraustrittsöffnungen (21) aufweist,
**dadurch gekennzeichnet, dass** bei dem Einsatzkörper (20) das Verhältnis von größter seitlicher Ausdehnung in der Ebene der Wasseraustrittsöffnungen zur Höhe ohne aufgesetzte Wasserzuführungskanäle (24, 26) 6:1 bis 10:1 beträgt
und dass an der Oberschale (22) des Einsatzkörpers ein flach ausgebildeter Zulaufkanal (26) als Hutze ausgebildet ist, in den ein Wasseranschluss seitlich einsteckbar ist und der sich in einem ringkanalartigen Dom (24) verzweigt.

2. Handbrause nach Anspruch 1, **dadurch gekennzeichnet, dass** der Einsatzkörper rund ist und die größte seitliche Ausdehnung durch den Durchmesser bestimmt ist.

3. Handbrause (10) nach Anspruch 1, **dadurch gekennzeichnet, dass** der Einsatzkörper (20) rechteckig ist und die größte seitliche Ausdehnung durch die längste Kantenlänge bestimmt ist.

4. Handbrause (10) nach einem der Ansprüche 1 bis 3, **dadurch gekennzeichnet, dass** die Unterschale (25) des Einsatzkörpers (20), welche mit den Auslassöffnungen versehen ist, aus einem eingefärbten Kunststoff gebildet ist, der für Laserstrahllicht mit einer bestimmten Wellenlänge absorbierend ist und dass die Oberschale (22) für die Laserstrahlen transluzent ist.

5. Handbrause (10) nach einem der Ansprüche 1 bis 4, **dadurch gekennzeichnet, dass** ein Flansch (23) im Bereich der Trennebene ausgebildet ist.

6. Handbrause (10) nach Anspruch 5, **dadurch gekennzeichnet, dass** der Flansch nach außen gerichtet ist und den Einsatzkörper formschlüssig im Brausenköper festlegt.

7. Handbrause (10) nach Anspruch 5, **dadurch gekennzeichnet, dass** der Flansch nach innen in den Hohlraum des Einsatzkörpers gerichtet ist und der Einsatzkörper nicht vom Gehäuse der Handbrause umfasst ist.

8. Handbrause (10) nach einem der Ansprüche 1 bis 7, **dadurch gekennzeichnet, dass** ein Schlauch vom Ende eines Stiels (12) bis in den Kopfbereich geführt ist, der endseitig ein Adapterelement aufweist, das rastbar mit dem Zulaufkanal (26) zu verbinden ist.

9. Handbrause (10) nach einem der Ansprüche 1 bis 7 , **dadurch gekennzeichnet, dass** ein Stiel (12) innerhalb des Kopfbereiches einen Vorsprung aufweist, der kompatibel zum Zulaufkanal (26) des Einsatzkörpers (20) ausgebildet ist.

10. Handbrause (10) nach einem der Ansprüche 1 bis 9, **dadurch gekennzeichnet, dass** innerhalb des Einsatzkörpers (20) mehrere konzentrische Ringkanäle ausgebildet sind.

## Claims

1. Hand shower (10) with an outer casing (13) and a water inlet, in the outer casing (13) of which is inserted an at least double-layer insert body (20) that is connected to a water supply and arranged with a large number of water outlet openings (21),
**characterized in that** in the insert body (20) the ratio of the greatest lateral extent in the plane of the water outlet openings at the level below the water supply channels (24, 26) is from 6:1 to 10:1,
and that on the upper casing (22) of the insert body there is a flat feed channel (26) formed as a duct, in which a water supply connection can be laterally inserted, and which branches into a dome formed as a ring channel (24).

2. Hand shower according to claim 1, **characterized in that** the insert body is round and its largest lateral extent is determined by the diameter.

3. Hand shower (10) according to claim 1, **characterized in that** the insert body (20) is rectangular and the largest lateral extent is determined by the longest edge length.

4. Hand shower (10) according to one of claims 1 to 3, **characterised in that** the lower casing (25) of the insert body (20), which is provided with the outlet openings, is formed from a coloured plastic material that is absorptive of laser light with a certain wavelength, and that the upper casing (22) is translucent to laser beams.

5. Hand shower (10) according to claims 1 to 4, **characterized in that** a flange (23) is formed in the separation area.

6. Hand shower (10) according to claim 5, **characterized in that** the flange is directed outwards and fastens the insert body to the shower body in a form-fitting manner.

7. Hand shower (10) according to claim 5, **characterized in that** the flange is directed inwardly into the cavity of the insert body and the insert body is not encompassed by the housing of the hand shower.

8. Hand shower (10) according to one of claims 1 to 7, **characterized in that** a hose is led into the head area from the end of a stem (12), which has at its end an adapter which can be latched to connect with the feed channel (26).

9. Hand shower (10) according to claims 1 to 7, **characterized in that** a stem (12) is arranged within the head area and has a projection that is compatible with the feed channel (26) of the insert body (20).

10. Hand shower (10) according to claims 1 to 9, **characterized in that** within the insert body (20) there are multiple concentric ring channels.

## Revendications

1. Douchette à main (10) présentant un boîtier extérieur (13) et une conduite d'alimentation en eau, pour laquelle un corps d'insertion (20) au moins à deux coques est disposé dans le boîtier extérieur (13), lequel corps est relié à la conduite d'alimentation en eau et présente une pluralité d'ouvertures de sortie d'eau (21),
**caractérisée en ce que** pour le corps d'insertion (20), le rapport entre l'étendue latérale supérieure dans le plan des ouvertures de sortie d'eau et la hauteur sans canal d'alimentation en eau (24, 26) placé est compris entre 6:1 et 10:1,
et **en ce qu'**une conduite d'alimentation (26) formée de manière plate est réalisée comme un évent sur la coque supérieure (22) du corps d'insertion, dans laquelle conduite une alimentation en eau peut être emboîtée latéralement et laquelle se ramifie en un dôme de type canal annulaire (24).

2. Douchette à main selon la revendication 1, **caractérisée en ce que** le corps d'insertion est rond et l'étendue latérale supérieure est déterminée par le diamètre.

3. Douchette à main (10) selon la revendication 1, **caractérisée en ce que** le corps d'insertion (20) est rectangulaire et l'étendue latérale supérieure est déterminée par la longueur d'arête la plus grande.

4. Douchette à main (10) selon l'une quelconque des revendications 1 à 3, **caractérisée en ce que** la coque inférieure (25) du corps d'insertion (20) qui est pourvue d'ouvertures d'évacuation, est constituée d'un plastique teinté qui absorbe la lumière des rayons laser avec une longueur d'onde déterminée et **en ce que** la coque supérieure (22) est translucide aux rayons laser.

5. Douchette à main (10) selon l'une quelconque des revendications 1 à 4, **caractérisée en ce qu'**une bride (23) est réalisée dans la zone du plan de séparation.

6. Douchette à main (10) selon la revendication 5, **caractérisée en ce que** la bride est dirigée vers l'extérieur et fixe positivement le corps d'insertion dans le corps de la douchette.

7. Douchette à main (10) selon la revendication 5, **caractérisé en ce que** la bride est dirigée vers l'intérieur dans l'espace creux du corps d'insertion et le corps d'insertion n'est pas compris par le boîtier de la douchette.

8. Douchette à main (10) selon l'une quelconque des revendications 1 à 7, **caractérisée en ce qu'**un tuyau est guidé de l'extrémité d'un manche (12) jusque dans la zone de tête qui présente côté extrémité un élément adaptateur devant être relié de manière encliquetable au canal d'alimentation (26).

9. Douchette à main (10) selon l'une quelconque des revendications 1 à 7, **caractérisée en ce qu'**un manche (12) présente dans la zone de la tête une saillie réalisée de manière compatible au canal d'alimentation (26) du corps d'insertion (20).

10. Douchette à main (10) selon l'une quelconque des revendications 1 à 9, **caractérisée en ce que** plusieurs canaux annulaires concentriques sont réalisés dans le corps d'insertion (20).
